# EUROPÄISCHE PATENTSCHRIFT

(11) **EP 1 527 256 B1**
(45) Veröffentlichungstag und Bekanntmachung des Hinweises auf die Patenterteilung: **22.05.2013**
(21) Anmeldenummer: 03783956.0
(22) Anmeldetag: 04.08.2003
(51) Int. Cl.: F01C 3/08, F01C 9/00, F01C 21/10

(54) **DREHKOLBENMASCHINEN MIT VERSCHIEBBAREM INNENGEHÄUSE**
ROTARY PISTON MACHINES COMPRISING A DISPLACEABLE INNER HOUSING
MACHINE A PISTON ROTATIF AVEC ENVELOPPE INTERNE MOBILE

(30) Priorität: 02.08.2002 DE 10235604
(43) Veröffentlichungstag der Anmeldung: 04.05.2005
(73) Patentinhaber: Robert Bosch GmbH, 70442 Stuttgart (DE)
(72) Erfinder: ARNOLD, Felix, 70190 Stuttgart (DE)
(86) Internationale Anmeldenummer: PCT/DE2003/002632
(87) Internationale Veröffentlichungsnummer: WO 2004/015245

(56) Entgegenhaltungen:
- GB-A- 1 472 291
- US-A- 3 816 038
- US-A- 3 856 440

## Beschreibung

Die Erfindung geht aus von einer Drehkolbenmaschine nach dem Oberbegriff. Eine solche Drehkolbenmaschine ist z.B. aus der GB A-1472291 bekannt. des Hauptanspruchs. Es ist auch bekannt, Drehkolbenmaschinen mit achswinklig zueinander angeordneten Leistung- und Absperrteilen herzustellen, bei denen die Rotoren, mindestens jeweils ein Leistungs- und ein Absperrteil, ein sphärisches Volumen einnehmen (DE 42 41 320 C 2) oder dem Volumen einer Kugelscheibe entsprechen (198 37 729 A1).

Derartige Maschinen weisen jedoch den Nachteil auf, dass insbesondere bei kleiner werdenden Gesamtabmessungen, die Spaltverluste zwischen den mit unterschiedlichen Drücken beaufschlagten Bereichen im Inneren solcher Maschinen, welche als Pumpen oder Motoren verwendet werden können, zunehmen und es durch Methoden, wie das Herstellen von Bauteilen mit geringeren Toleranzen zu einem unverhältnismäßigen Steigern des Fertigungsaufwandes zur Herstellung präzise ineinandergreifender Rotoren und dazugehöriger Gehäuse kommt, wodurch der notwendige Aufwand zur Zentrierung der Rotoren zueinander exponentiell zunimmt, und es nicht möglich ist diese Spaltverluste mit wirtschaftlich vertretbarem Aufwand zu reduzieren.

### Die Erfindung und ihre Vorteile

Die erfindungsgemäße Drehkolbenmaschine mit Innengehäuse mit den kennzeichnenden Merkmalen des Hauptanspruchs hat demgegenüber den Vorteil, dass durch die in axialer und radialer Richtung frei verschiebbare Anordnung des Innengehäuses, eine Zentrierung des Innengehäuses relativ zu den Rotoren erfolgt, so dass die Spaltmaße zwischen den zueinander beweglich und dichtend angeordneten Bauteilen der Drehkolbenmaschine (Leistungsteil, Absperrteil, Innengehäuse) gemittelt werden, wodurch die Spaltverluste verringert werden. Dies wird dadurch erreicht, dass die eine sphärische äußere Form aufweisenden Rotoren, welche über eine Welle einerseits, beispielsweise die Antriebswelle eines an die Drehkolbenmaschine angeflanschten Motors (Leistungsteil), und der Steuerkopf der Drehkolbenmaschine andererseits (Absperrteil) zentriert sind, von einem Innengehäuse mit einer sphärischen Ausnehmung umfasst werden, welches mit einer zylindrischen Bohrung die in die sphärische Ausnehmung übergeht, frei beweglich den Rotor, welcher auf dem Schaft des Steuerkopfs zentriert angeordnet ist, aufnimmt. Die sphärische Ausnehmung dient der Aufnahme des auf der Welle angeordneten, unter einem axialen Winkel in den auf dem Schaft des Steuerkopfes sitzenden einen Rotor eingreifenden anderen Rotors. Eine Öffnung im sphärischen Teil des Innengehäuses dient zur Hindurchführung der Welle und des Schafts des darauf befestigten Rotors (Leistungsteil). Zusätzlich wird das Innengehäuse am Ausweichen weg vom Steuerkopf gehindert, beispielsweise über einen, den Schaft des mit der Welle rotierenden Rotors umfassenden Konus, und über eine in axialer und radialer Richtung frei verschiebbare Verdrehsicherung, beispielsweise durch außen am Innengehäuse angeordnete Federn, welche in Ausnehmungen am Außengehäuse eingreifen, am Mitrotieren gehindert. Durch Öffnungen über einen Teil des Umfanges am Innengehäuse, welche je nach Betriebsart als Ein- oder Auslass des Förder- oder Antriebsfluides dienen, wird ein Druckausgleich zwischen Innenseite und Außenseite des Innengehäuses erzeugt, so dass zwischen Innengehäuse und Gehäuse derselbe Druck anliegt, wie innerhalb des Innengehäuses bzw. so, dass der Druck zwischen Gehäuse und Innengehäuses höher ist, als der statische Druck im Spalt zwischen der äußeren Mantelfläche der Rotoren und der Innenfläche des Innengehäuses bei sich ausbildender Spaltströmung, so dass hierdurch eine zusätzliche Dichtwirkung erreicht wird, indem das Innengehäuse durch die resultierenden Druckkräfte allseitig auf die Rotoren gedrückt wird.

Eine vorteilhafte Ausgestaltung der Erfindung sieht vor, dass die Rotoren und das die Rotoren ungreifende Innengehäuse beispielsweise über einen Einstellring und einen Federring in axialer Richtung gegeneinander gepresst werden können, so dass die Spaltströmungen zwischen den einzelnen, durch die Rotoren gebildeten Kammern und zwischen dem in der sphärischen Ausnehmung liegenden Rotor und dem Innengehäuse zusätzlich verringert werden.

Weitere vorteilhafte Ausgestaltungen der Erfindung sind der nachfolgenden Beispielsbeschreibung, der Zeichnung und den Ansprüchen entnehmbar.

Ein Ausführungsbeispiel der Erfindung, ist in der Zeichnung dargestellt und im folgenden näher erläutert.

### Beschreibung des Ausführungsbeispiels

Die Rotoren einer Drehkolbenmaschine, das Absperrteil 2 und das Leistungsteil 3, greifen unter einem axialen Winkel ineinander, so dass Kammern mit über den Drehwinkel veränderlichem Volumen zur Förderung von Fluiden oder Gasen zwischen Absperrteil 2 und Leistungsteil 3 gebildet werden. Das Absperrteil 2 ist mit einer den Schaft 4 des Steuerkopfes 5 aufnehmenden Bohrung drehbar um die Längsachse des Schafts 4 angeordnet. Das Leistungsteil 3 weist auf der dem Absperrteil 2 zugewandten Seite eine zentrale sphärische Ausnehmung zur Aufnahme des Steuerkopfes 5 auf. Der Schaft des Leistungsteils 3, ist mittels einer Passfeder 6 und einer Wellenverlängerung 7 auf der Welle eines Motors 8 befestigt. Über einen Flansch 9 ist das Gehäuse 10 am Motor 8 befestigt. Die beiden Rotoren (Absperrteil 2 und Leistungsteil 3), die über den Schaft 4 des Steuerkopfes 5 und über die Welle des Motors 8 in ihrer Lage fixiert sind, werden von einem in axialer und radialer Richtung verschiebbaren Innengehäuse 1, welches eine in eine sphärische Ausnehmung übergehende zylindrische Bohrung zur Aufnahme der Rotoren (Absperrteil 2 und Leistungsteil 3) aufweist, umfasst. Um ein Mitrotieren des Innengehäuses 1 zu verhindern, sind an der Außenseite des Innengehäuses 1 Federn 11 ausgebildet, die in Ausnehmungen 12 des Gebäudes 10 greifen. Über dem Schaft des Leistungsteils 3 ist ein Konus 13 angeordnet, welcher die Bewegung des Innengehäuses 1 weg vom Steuerkopf 5 verhindert. Über Einstellringe 14 und einem Federring 15 werden Absperrteil 2, Leistungsteil 3 und Innengehäuse 1 in axialer Richtung aneinandergepresst. Durch freie Verschiebbarkeit des Innengehäuses 1, relativ zu den Rotoren 2 und 3, werden Fertigungstoleranzen der gesamten Baugruppe, insbesondere des Absperrteils 2 und Leistungsteils 3 gemittelt und hierdurch Spaltströmungen verringert. Durch Öffnungen 16 im Innengehäuse 1, wird der Arbeitsdruck der Drehkolbenmaschine in den Raum zwischen Gehäuse 10 und Innengehäuse 1 übertragen. Hierdurch entsteht eine zusätzliche Anpresskraft des Innengehäuses 1 in radialer und axialer Richtung an das Absperrteil 2 und Leistungsteil 3. Zur Verhinderung des Austritts des Förderfluides aus dem Gehäuse 10 ist zwischen Flansch 9 und der Welle des Motors 8 eine Gleitringdichtung 17 angeordnet.

### Bezugszahlenliste

| | |
|---|---|
| 1 | Innengehäuse |
| 2 | Absperrteil |
| 3 | Leistungsteil |
| 4 | Schaft |
| 5 | Steuerkopf |
| 6 | Passfeder |
| 7 | Wellenverlängerung |
| 8 | Motor |
| 9 | Flansch |
| 10 | Gehäuse |
| 11 | Feder |
| 12 | Ausnehmung |
| 13 | Konus |
| 14 | Einstellring |
| 15 | Federring |
| 16 | Öffnung |
| 17 | Gleitringdichtung |

## Patentansprüche

1. Drehkolbenmaschine mit: einem Gehäuse (10) mindestens zwei ineinandergreifenden Rotoren (2, 3) und, einem Innengehäuse mit folgenden Merkmalen
- einer in eine sphärische Ausnehmung übergehenden zylindrischen Bohrung zur Aufnahme der unter einem axialen Winkel zueinander angeordneten Rotoren (2, 3),
- einer Öffnung in der sphärischen Ausnehmung zur Hindurchführung eines Schaftes des auf einer Welle (7) angeordneten Rotors (3), - wobei die Rotoren (2, 3) eine sphärische Form aufweisen, wobei der eine Rotor über die Welle (7) und der andere Rotor auf einem Schaft eines Steuerkopfes angeordnet und über diesen zentriert ist, **gekennzeichnet dadurch dass**
- das Innengehäuse in axialer und radialer Richtung relativ zu den Rotoren (2,3) frei verschiebbar vorgesehen ist , wobei dadurch eine Zentrierung des Innengehäuses relativ zu den Rotoren erfolgt,
und durch,
- eine Verdrehsicherung (11, 12) des Innengehäuses (1) gegenüber dem Gehäuse (10),
- eine Einrichtung (13) zur Verhinderung einer Bewegung des Innengehäuses (1) in axialer Richtung weg von den Rotoren (2,3) und
- mindestens eine Öffnung (16) im Innengehäuse (1) an der Stelle, an der der Fluidstrom am Außenradius der Rotoren (2,3) ein-oder austritt, für die Übertragung des Druckes des Fluidstromes auf die Räume außerhalb des Innengehäuses (1) zur Erzeugung eines zusätzlichen Anpressdrucks zwischen Innengehäuse (1) und Rotoren (2,3) zur Minimierung der Spaltströmungen.

2. Drehkolbenmaschine nach Anspruch 1, **gekennzeichnet durch** eine Einrichtung (14,15) zum Aneinanderpressen der Rotoren (2,3) und des Innengehäuses (1) in axialer Richtung.

## Claims

1. Rotary piston machine having a housing (10), at least two rotors (2, 3) which engage into one another, and an inner housing having the following features:
- a cylindrical hole which merges into a spherical recess for receiving the rotors (2, 3) which are arranged at an axial angle with respect to one another,
- an opening in the spherical recess for guiding through a shank of the rotor (3) which is arranged on a shaft (7),
- the rotors (2, 3) having a spherical shape, one rotor being arranged via the shaft (7) and the other rotor being arranged on a shank of a control head and being centred via the latter, **characterized in that**
- the inner housing is provided such that it can be displaced freely in the axial and radial direction relative to the rotors (2, 3), centring of the inner housing relative to the rotors taking place as a result,
- and by an anti-rotation safeguard (11, 12) of the inner housing (1) with respect to the housing (10),
- a device (13) for preventing movement of the inner housing (1) in the axial direction away from the rotors (2, 3), and
- at least one opening (16) in the inner housing (1) at the point, at which the fluid flow enters or exits at the outer radius of the rotors (2, 3), for the transmission of the pressure of the fluid flow to the spaces outside the inner housing (1) in order to generate an additional contact pressure between the inner housing (1) and rotors (2, 3), in order to minimize the gap flows.

2. Rotary piston machine according to Claim 1, **characterized by** a device (14, 15) for pressing the rotors (2, 3) and the inner housing (1) against one another in the axial direction.

## Revendications

1. Machine à piston rotatif comprenant un boîtier (10), au moins deux rotors (2, 3) s'engageant l'un dans l'autre et un boîtier interne, ayant les caractéristiques suivantes :
- un alésage cylindrique se prolongeant par un évidement sphérique pour recevoir les rotors (2, 3) disposés suivant un angle axial l'un par rapport à l'autre,
- une ouverture dans l'évidement sphérique pour le passage d'une tige du rotor (3) disposé sur un arbre (7), les rotors (2, 3) présentant une forme sphérique, l'un des rotors étant disposé au-dessus de l'arbre (7) et l'autre rotor étant disposé sur une tige d'une tête de commande et étant centré sur celle-ci,
**caractérisée en ce que**
- le boîtier interne est prévu de manière librement déplaçable dans la direction axiale et radiale par rapport aux rotors (2, 3), un centrage du boîtier interne par rapport aux rotors ayant lieu de ce fait,
et **caractérisés par**
- une fixation en rotation (11, 12) du boîtier interne (1) par rapport au boîtier (10),
- un dispositif (13) pour empêcher un mouvement du boîtier interne (1) dans la direction axiale à l'écart des rotors (2, 3) et
- au moins une ouverture (16) dans le boîtier interne (1) à l'endroit auquel l'écoulement de fluide entre ou sort au niveau du rayon extérieur des rotors (2, 3), pour le transfert de la pression de l'écoulement de fluide aux espaces à l'extérieur du boîtier interne (1) pour produire une pression de pressage supplémentaire entre le boîtier interne (1) et les rotors (2, 3) afin de minimiser les écoulements dans les fentes.

2. Machine à piston rotatif selon la revendication 1, **caractérisée par** un dispositif (14, 15) pour presser l'un contre l'autre les rotors (2, 3) et le boîtier interne (1) dans la direction axiale.
